# EUROPÄISCHE PATENTSCHRIFT

(11) **EP 0 026 745 B1**
(45) Veröffentlichungstag und Bekanntmachung des Hinweises auf die Patenterteilung: **10.07.1985**
(21) Anmeldenummer: 80810301.4
(22) Anmeldetag: 25.09.1980
(51) Int. Cl.: G07F 17/12

(54) **Münzbetätigte Verschliessvorrichtung**
Coin operated locking device
Serrure actionnée par des pièces de monnaie

(30) Priorität: 27.09.1979 CH 8683/79
(43) Veröffentlichungstag der Anmeldung: 08.04.1981
(73) Patentinhaber: K. Schwizer AG, CH-9202 Gossau/SG (CH)
(72) Erfinder: Schwizer, Kilian, CH-9202 Gossau/SG (CH)
(74) Vertreter: Bosshard, Ernst

## Beschreibung

Die Erfindung bezieht sich auf eine münzbetätigte Verschließvorrichtung für Garderobekästen od. dgl., bei welcher sich das Schloß erst durch Einwurf einer Münze in die Schließlage bringen läßt, wobei der Schlüssel in der Öffnungslage gegen Abziehen gesichert ist, eine schwenkbare Wippe in den Münzkanal hineinragt, die den Riegel in seiner Öffnungslage sperrt, die Wippe durch Münzeinwurf in ihre Nichtsperrlage verschwenkbar ist, in ihrem oberen Teil einen in den Münzkanal hineinragenden Klemmnocken zum Zurückhalten einer eingeworfenen Münze in einer ersten Stufe enthält, durch Bewegung des Riegels in die Schließlage die Wippe eine solche Schwenkbewegung ausführt, daß die Münze auf eine zweite Stufe herabfällt, und die mit dem Riegel bewegungsverbundene Wippe ein in den Münzkanal hineinragendes Münzrückhalteorgan aufweist, welches die Münze in der zweiten Stufe zurückhält und erst nach Zurückbewegung des Riegels in die Öffnungslage freigibt, wobei die Wippe eine Sperrnase aufweist, welche in der Riegelöffnungslage in eine Ausnehmung des Riegels eingreift, die Wippe einen Fühleransatz enthält, der nach Münzeinwurf gegen einen als Kreisbogen ausgebildeten Riegelteil anliegt und der sich gegenüber der Sperrnase an einer etwa um den Schwenkwinkel des Riegelteils winkelversetzten Stelle befindet.

Bei Garderobekästen, beispielsweise in Freiluft- oder Hallenbädern und in Sportanlagen hat es sich als zweckmäßig herausgestellt, das Schloß so auszubilden, daß es nur gegen ein Schlüsselpfand geschlossen werden kann, das zurückerstattet wird, wenn der Schlüssel wieder in das Schloß eingesteckt und in diesem gegen Herausziehen gesichert ist. Dadurch soll verhindert werden, daß der Schlüssel leichtfertig verloren oder mitgenommen wird. Andererseits hat der Benützer eines solchen Kastens den Vorteil, daß er den Garderobekasten beliebig oft öffnen und schließen kann, ohne nachzahlen zu müssen, beispielsweise um Kleidungsstücke herauszunehmen oder hineinzulegen.

Es ist eine Verschließeinrichtung gemäß dem Oberbegriff des Patentanspruches bekannt (CH-A-606 717, AT-B-347 286) bei der ein geradlinig von oben nach unten verlaufender Münzkanal vorhanden ist. Ein mit dem Riegel zusammenwirkender Sperrhebel ist so ausgebildet, daß die eingeworfene Münze zwischen der obern und der untern Stufe einen relativ großen Fallweg zurücklegt, der mehr als der Münzdurchmesser beträgt. Wenn bei geschlossenem Riegel irrtümlicherweise oder böswillig eine zweite Münze eingeworfen wird, blockiert diese zweite Münze den Riegel, so daß er nicht mehr geöffnet werden kann.

Aus der AT-PS 297 379 geht bereits ein Pfandschloß hervor, bei dem ein Garderobekasten erst nach Münzeinwurf verschlossen werden kann und die Münze nach dem Öffnen des Riegels wieder zurückerstattet wird. In der Praxis hat sich jedoch gezeigt, daß das Umstellen auf andere Münzsorten verhältnismäßig aufwendig war und zudem eine mißbräuchliche Betätigung, beispielsweise durch Rüttelbewegungen nicht völlig ausgeschlossen war.

Ferner ist aus der DE-B-1 474 936 eine Schlüsselausziehsperre bekannt, bei der ein winkelförmiger Sperrhebel durch eine in einen Münzkanal eingeworfene Münze in eine Nichtsperrlage gelangt. Die Rückgabe des Pfandschlüssels kann hier jedoch auf einfache Weise dadurch umgangen werden, daß bei geöffneter Tür der Riegel in die Schließlage bewegt, die Pfandmünze entnommen und der Schlüssel abgezogen und mitgenommen wird.

Mit der Erfindung soll die Aufgabe gelöst werden, eine Verschließvorrichtung der eingangs erwähnten Gattung derart auszubilden, daß erhöhte Sicherheit gegen Mißbräuche besteht, ohne den Mechanismus zu komplizieren und zudem eine einfache Einstellung oder Umstellung auf unterschiedliche Münzdurchmesser besteht.

Die Erfindung, mit der diese Aufgabe gelöst wird, ist dadurch gekennzeichnet, daß auf der dem Klemmnocken gegenüberliegenden Seite des Münzkanales ein diesen verengender Münzstopper vorhanden ist, der eine Schrägfläche sowie eine Spitze aufweist, wobei die Münze in der ersten Stufe zwischen der Schrägfläche und dem Klemmnocken gehalten ist, und der Ansatz der Wippe als Arm ausgebildet ist, zwischen dem und der Spitze die Münze in der zweiten Stufe aufliegt, wobei der Arm so angeordnet ist, daß der Fallweg den die Münze zwischen der ersten und zweiten Stufe zurücklegt, kleiner als der Münzdurchmesser ist.

Eine allfällige Umstellung auf eine andere Münzsorte läßt sich durch einfaches Auswechseln von Teilen vornehmen, ohne daß hierzu handwerkliches Geschick erforderlich ist und ohne daß das ganze Schloß ausgewechselt werden muß. Ferner kann die Verschließvorrichtung nicht mißbräuchlich ohne Pfandeinwurf, zum Beispiel durch Rüttelbewegungen, in die Schließlage gebracht werden oder das Pfand durch Schläge auf die Türe od. dgl. freibekommen werden, weil die Wippe in der Schließlage des Riegels durch die eingeworfene Münze belastet ist. Da außer dem Riegel nur die Wippe beweglich ist, wird der Aufbau vereinfacht und eignet sich zur Verwendung von Kokillenguß des Gehäuses mit der Möglichkeit, den Münzkanal und weitere Funktionsorgane direkt einzugießen. Außerdem sind die Voraussetzungen gegeben, um dem Aufsichtspersonal zu ermöglichen, ohne Pfandeinwurf die Türe zu verschließen, beispielsweise bei saisonaler Außerbetriebsetzung der Garderobenanlage.

In der Zeichnung ist ein Ausführungsbeispiel des Gegenstandes der Erfindung dargestellt und wird nachfolgend näher erläutert. Es zeigt
Fig. 1 einen Vertikalschnitt in der Ruhelage bei geöffnetem Riegel,
Fig. 2 den Vertikalschnitt gemäß Fig. 1, jedoch nach Einwurf einer Münze,
Fig. 3 den Vertikalschnitt gemäß Fig. 1, jedoch nach Einwurf einer Münze und Verdrehung des Riegels in die Schließlage,
Fig. 4 einen Horizontalschnitt nach der Linie IV-IV in Fig. 1,
Fig. 5 eine Ansicht der Münzeinwurfplatte,
Fig. 6 eine Ansicht, mit teilweisem Schnitt, des Handauslösers,
Fig. eine Vorderansicht des Handauslösers in Richtung des Pfeiles C.

Die münzbetätigte Verschließvorrichtung wird innen an der Türe, beispielsweise eines Garderobenkastens von Sportanlagen, Freiluft- oder Hallenbäder befestigt, wobei Münzeinwurf und Schloß von der Türinnenseite her zugänglich sind. Das Schloß ist so ausgebildet, daß mit dem zugehörigen Schlüssel 29 der Riegel 5 erst verschlossen werden kann, wenn ein Pfand in Form einer Münze oder eines Jetons eingeworfen wird. Aus Gründen der sprachlichen Vereinfachung soll der hier verwendete Begriff »Münze« auch »Jeton« umfassen, mit denen die gleiche Funktion erreicht wird.

Durch das Einwerfen einer Münze 8 in einen Einwurfschlitz werden im Innern der Verschließvorrichtung Sperrorgane entriegelt, so daß der Schlüssel 29 verdreht und dadurch der Riegel 5 in Schließstellung gebracht werden kann. In dieser Schließstellung läßt sich der Schlüssel 29 abziehen. Wenn der Kasten wieder geöffnet werden soll, wird durch Einschieben des Schlüssels in den Schloßzylinder 4, Verdrehung des Schlüssels und damit des Riegels die Münze 8 freigegeben und kann vom Benützer aus einer Rückgabeschale entnommen werden. Sobald der Riegel seine Öffnungslage eingenommen hat, läßt sich der Schlüssel 29 nicht mehr abziehen, da er durch Sperrorgane im Innern des Zylinders verriegelt ist.

Gemäß den Fig. 1 bis 4 sind zwei Gehäusehälften 1, 2 vorhanden, die vorzugsweise als Aluminium-Kokillengußstücke ausgebildet sind. Zum Einschieben einer Münze 8 ist oben eine mit einem seitlich zugänglichen, vertikalen Schlitz 32 versehene Münzeinwurfplatte 3 vorhanden, welche in einen Einwurfkanal 23 einmündet. Dieser dem Münzeinwurf dienende Einwurfkanal 23 ist so ausgebildet, daß die eingeworfene Münze aufrecht steht. Die Münzeinwurfplatte 3 verläuft quer zur Trennebene der beiden Gehäusehälften 1, und ist in diesen auswechselbar gehalten. An den Einwurfkanal 23 schließt sich ein oberer Münzkanal 22 an, welcher leicht gewölbt nach abwärts führt. Dieser Münzkanal 22 wird auf der einen Seite durch eine abwärts geneigte Münzkanalzunge 18 und auf der andern Seite durch eine gewölbte Wand begrenzt. Eine Wippe 7 ragt in diesen oberen Münzkanal 22 hinein, die um einen Stift 34 leichtgängig schwenkbar gelagert ist. Diese angenähert ankerförmig ausgebildete Wippe 7 enthält oben einen Fühleransatz 12, auf der gegenüberliegenden Seite einen Klemmnocken 13 und unterhalb des Stiftes 34 auf der einen Seite eine Sperrnase 10 und auf der andern Seite einen länglichen Wippenarm 11. Die Wippe 7 besteht aus einem einzigen Stück, vorzugsweise aus einem zähen Kunststoff. Der Schwerpunkt dieser Wippe 7 befindet sich oberhalb des Stiftes 34 auf der Seite des Wippenarms 11, so daß die Wippe 7 das Bestreben hat, sich - bezogen auf die Fig. 1 bis 3 - im Gegenuhrzeigersinn zu verdrehen.

Mit dem Schloßzylinder 4 ist über dessen Drehachse 35 ein Riegel 5 drehfest verbunden. Dieser einstückige Riegel 5 besitzt eine rechtekkige Riegelnut 9, die in einem zur Drehachse 35 konzentrischen Riegelteil 36 angebracht ist. Ein Anschlagorgan in Form eines Münzstoppers 6 ragt mit seiner Spitze 38 zwischen den oberen Münzkanal 22 und den unteren Münzkanal 27 hinein. Dieser Münzstopper 6 ist im Gehäuseteil 1 leicht auswechselbar gehalten und enthält eine Schrägfläche 37. Der anschließende untere Münzkanal 27 ist an seiner äußeren Wandung mit Zacken 26 versehen, um mißbräuchliche Störungsversuche mit Drähten od. dgl. zu behindern. Der untere Münzkanal 27 mündet in eine Münzrückgabeöffnung 28 ein, aus welcher die herabgefallene Münze 8 herausgenommen werden kann.

Unterhalb der Wippe 7 und seitlich derselben ist ferner eine von der Kreisform abweichende Öffnung 20 vorhanden, von der ein etwa halbkreisförmig gebogener Kanal 21 abgeht. Dieser Kanal 21 endigt im Bereich des Wippenarmes 11 und dient dazu, den Schließvorgang für den Riegel 5 ohne Pfand vornehmen zu können, wie dies nachfolgend noch im Zusammenhang mit den Fig. 6 und 7 näher erläutert wird.

Die in Fig. 5 gezeigte Münzeinwurfplatte 3 enthält einen vertikalen Münzeinwurfschlitz 32, der von der Gehäuseaußenseite zugänglich ist. Durch die Wahl der Schlitzgröße erfolgt eine Aussortierung der verwendbaren Münzen, indem zu dicke oder im Durchmesser zu große Münzen nicht in den Schlitz 32 eingeschoben werden können. Der kleine, randoffene Schlitz 39 am unteren Ende der Münzeinwurfplatte 3 dient dazu, daß der Münzkanal 22für die eingeworfene Münze frei bleibt. Diese Münzeinwurfplatte 3 erstreckt sich quer zur Trennebene der beiden Gehäusehälften und kann bei Wechsel der Münzsorte einfach ausgewechselt werden. Damit die Wippe 7 nicht mißbräuchlich mit einem Draht od. dgl. in die Entriegelungsstellung gedrückt werden kann, ist die Münzkanalzunge 18 im oberen Münzkanal 22 so weit vorgezogen, daß sie den oberen Teil der Wippe 7 weitgehend überdeckt, und außerdem ist sie oben mit Zakken versehen.

Um beim Verschließen der Türe, beispielsweise bei der Außerbetriebssetzung der Garderobenanlage, nicht für jeden Garderobekasten einen Pfand einwerfen zu müssen, läßt sich der Riegel dieser Verschließvorrichtung durch das Aufsichtspersonal auch mit einem Handauslöser gemäß den Fig. 6 und 7 in die Schließlage bringen. Der Handauslöser 14 wird mit seinem vorderen Führungsteil 15 in die Bohrung 20 der äußeren Gehäusehälfte 1 eingesteckt. Dieser Führungsteil 15 hat einen nicht-kreisförmigen Querschnitt, welcher der Öffnung 20 entspricht. Durch Handbetätigung eines Druckbolzens 19 tritt ein flexibler Stift 17 aus einer entsprechenden seitlichen Bohrung am Führungsteil 15 aus. Da dieser austretende Stift 17 flexibel ist, folgt er dem gewölbten Kanal 21 im Gehäuse in Richtung gegen den Wippenarm 11. Bei der weiteren Ausstoßbewegung wird schließlich die Wippe 7 durch diesen flexiblen Stift 17 etwas verdreht, so daß die Sperrnase 10 aus der Riegelnut 9 herausgelangt und sodann der Riegel 5 in Richtung des Pfeiles A in Schließrichtung bewegt werden kann. Hernach kann der Schlüssel 29 abgezogen werden. Wenn der Druckbolzen 19 losgelassen wird, bewirkt eine Feder 16, daß der Stift 17 wieder in seine frühere Lage zurückgelangt, so daß hierauf der Handauslöser wieder entfernt werden kann. Die Materialwahl des Stiftes 17 ist so zu treffen, daß dieser Stift 17 zwar sehr flexibel ist, um dem gekrümmten Kanal 21 folgen zu können, aber doch so widerstandsfähig ist, daß er den Wippenarm 11 anzuheben vermag. Dieser flexible Stift 17 wird vorzugsweise aus einem strangförmigen Kunststoff, beispielsweise Polyamid, hergestellt. Falls die Möglichkeit des Mißbrauches solcher Handauslöser besteht, kann der Kanal 21 durch Einlegung eines Drahtstückes verschlossen werden.

Durch die symmetrische Anordnung der Einwurfkanäle 23 und der Münzrückgabe 28 in den beiden Gehäusehälften 1, 2 kann die Verschließvorrichtung sowohl für Türen mit Linksanschlag als auch für Türen mit Rechtsanschlag verwendet werden. Lediglich die Aufnahmebohrung für den Schloßzylinder 4 muß auf der anderen Gehäusehälfte angebracht werden.

Falls die Türkonstruktion dies erfordert, kann der Riegel 5 auch abgekröpft werden, da ein entsprechend breiter Schlitz in den Gehäusehälften 1, 2 vorgesehen ist.

Es ist auch möglich, die Münzrückgabeöffnung 28 durch einen Behälter zu verschließen, wodurch man ein Kassierschloß erhält.

Die Funktionsweise dieser Verschließvorrichtung ist folgende:
Im Ruhezustand bei geöffnetem Riegel 5 befindet sich die Wippe 7 in der in Fig. 1 dargestellten Lage, in welcher die Sperrnase 10 in die Riegelnut 9 eingreift. Wenn eine bestimmungsmäßige Münze durch den Schlitz 32 der Münzeinwurfplatte 3 in den Einwurfkanal 23 eingeschoben wird, fällt sie entlang des oberen Münzkanales 22 nach unten und kommt zwischen der Schrägfläche 37 des Münzstoppers 6 und dem Klemmnokken 13 der Wippe 7 auf einer ersten Stufe zum Anliegen. Dadurch wird die Wippe 7 leicht im Uhrzeigersinn verschwenkt und die zuvor in die Riegelnut 9 eingreifende Sperrnase 10 kommt außerhalb des Bewegungsweges des Riegels 5 zu liegen, wie dies aus Fig. 2 ersichtlich ist. Andererseits gelangt nun der Fühleransatz 12 zum Anliegen an den Kreisteil 36 des Riegels 5. Der Riegel 5 läßt sich nun mit Hilfe des Schlüssels 29 in Richtung des Pfeiles A um 90° verdrehen, so daß dadurch die Türe des Garderobekastens od. dgl. abgeschlossen werden kann. Mit der Drehbewegung des Riegels 5 wird die Riegelnut 9 um den gleichen Winkel verdreht und liegt nun genau neben dem Fühleransatz 12. Das Gewicht der gegen den Klemmnocken 13 anliegenden Münze 8 bewirkt nun, daß der Fühleransatz 12 in die Riegelnut 9 hineingedrückt wird, so daß der Durchgang zwischen der Spitze 38 des Münzstoppers 6 und dem Klemmnocken 13 größer wird als der Münzdurchmesser. Dadurch fällt die Münze 8 zwischen diesen beiden Klemmpunkten hindurch auf eine zweite, tiefere Stufe und wird dann durch die Spitze 38 und den Wippenarm 11 aufgehalten, wobei der Fallweg kleiner als der Münzdurchmesser ist. Durch das Gewicht der Münze 8 wird nun die Wippe 7 so weit im Gegenuhrzeigersinn gedreht, bis die Sperrnase 10 am Umfang des kreisförmigen Riegelteiles 36 ansteht, wie dies aus Fig. 3 hervorgeht. Da der Abstand zwischen dem Wippenarm 11 und der Spitze des Münzstoppers 6 kleiner ist als der Münzdurchmesser, bleibt die Münze 8 nun auf dieser zweiten Stufe liegen. Wenn die Türe wieder geöffnet werden soll, wird der Schlüssel 29 in den Zylinder 4 gesteckt und danach der Riegel 5 in Öffnungsrichtung B verdreht. Durch die Drehung des Riegels 5 in seine Öffnungslage kommt die Riegelnut 9 in eine Position, in welcher sie der Sperrnase 10 gegenüber liegt. Als Folge davon kann sich die Sperrnase 10 der Wippe 7 durch das Gewicht der Münze 8 in die Riegelnut 9 hineinbewegen und verriegelt dadurch den Riegel 5 in seiner Öffnungslage. Durch diese Drehbewegung der Wippe 7 im Gegenuhrzeigersinn wird der Wippenarm 11 so weit zurückgedreht, daß die Münze 8 zwischen der Spitze 38 und dem Wippenarm 11 nicht mehr festgehalten wird und dadurch entlang des unteren Münzkanales 27 in die Münzrückgabeöffnung 28 fallen kann und hier entnommen werden kann. Die Münzprüfung erfolgt somit in der Weise, daß zu kleine Münzen zwischen der Spitze 38 und dem Klemmnocken 12 durchfallen, ohne die Wippe 7 zu entriegeln. Zu große oder zu dicke Münzen werden durch den Einwurfschlitz 32 der Münzeinwurfplatte 3 ausgeschieden.

Durch Einlegen eines Permanentmagneten im Bereich des oberen Münzkanales 22 können Falschscheiben aus eisenhaltigem Material festgehalten werden, bevor sie die Wippe 7 betätigen. Da der Permanentmagnet in einer Vertiefung der Außenseite des Gehäuses angeordnet ist, wirkt die Magnetkraft durch das aus Aluminium bestehende Gehäusematerial hindurch und hält derartige Eisenscheiben fest. Um die Haltekraft eines solchen Magneten zu unterbrechen, kann das Aufsichtspersonal einen Schieber in einen Schlitz im Gehäuse einstecken. Dadurch wird der Magnetfluß kurzgeschlossen und die Falschscheibe kann frei nach unten fallen und nach Betätigung der Verschließvorrichtung aus der Münzrückgabe 28 entfernt werden.

Diese Verschließvorrichtung kann jederzeit auf eine andere Münzsorte umgestellt werden, ohne daß dadurch große Umtriebe entstehen. Zu diesem Zwecke braucht nur die Wippe 7 und die Münzeinwurfplatte 3 ausgewechselt zu werden. Bei größeren Durchmesserunterschieden kann es erforderlich sein, auch den Münzstopper 6 zu ersetzen. Die Münzeinwurfplatte 3 kann auch zwei Schlitze 32 aufweisen und wendbar sein.

## Patentansprüche

1. Münzbetätigte Verschließvorrichtung für Garderobekästen od. dgl., bei welcher sich das Schloß erst durch Einwurf einer Münze (8) in die Schließlage bringen läßt, wobei der Schlüssel (29) in der Öffnungslage gegen Abziehen gesichert ist, eine schwenkbare Wippe (7) in den Münzkanal (22, 27) hineinragt, die einen Riegel (5) in seiner Öffnungslage sperrt, die Wippe (7) durch Münzeinwurf in ihre Nichtsperrlage verschwenkbar ist, in ihrem oberen Teil einen in den Münzkanal (22, 27) hineinragenden Klemmnokken (13) zum Zurückhalten einer eingeworfenen Münze in einer ersten Stufe enthält, durch Bewegung des Riegels (5) in die Schließlage die Wippe (7) eine solche Schwenkbewegung ausführt, daß die Münze (8) auf eine zweite Stufe herabfällt, und die mit dem Riegel (5) bewegungsverbundene Wippe (7) ein in den Münzkanal (22, 27) hineinragendes Münzrückhalteorgan (11) aufweist, welches die Münze (8) in der zweiten Stufe zurückhält und erst nach Zurückbewegung des Riegels (5) in die Öffnungslage freigibt, wobei die Wippe (7) eine Sperrnase (10) aufweist, welche in der Riegelöffnungslage in eine Ausnehmung (9) des Riegels eingreift, die Wippe (7) einen Fühleransatz (12) enthält, der nach Münzeinwurf gegen einen als Kreisbogen ausgebildeten Riegelteil (36) anliegt und der sich gegenüber der Sperrnase (10) an einer etwa um den Schwenkwinkel des Riegelteiles (36) winkelversetzten Stelle befindet, dadurch gekennzeichnet, daß auf der dem Klemmnocken (13) gegenüberliegenden Seite des Münzkanales (22) ein diesen verengender Münzstopper (6) vorhanden ist, der eine Schrägfläche (37) sowie eine Spitze (38) aufweist, wobei die Münze (8) in der ersten Stufe zwischen der Schrägfläche (37) und dem Klemmnocken (13) gehalten ist, und der Ansatz der Wippe (7) als Arm (11) ausgebildet ist, zwischen dem und der Spitze (38) die Münze (8) in der zweiten Stufe aufliegt, wobei der Arm (11) so angeordnet ist, daß der Fallweg, den die Münze (8) zwischen der ersten und zweiten Stufe zurücklegt, kleiner als der Münzdurchmesser ist.

2. Verschließvorrichtung nach Patentanspruch 1, dadurch gekennzeichnet, daß die Wippe (7) angenähert ankerförmig ausgebildet ist, mit einem den Klemmnocken (13) und den Fühleransatz (12) tragenden ersten Arm und dem quer zu diesem verlaufenden, die Münzauflagefläche der zweiten Stufe bildenden Arm (11).

3. Verschließvorrichtung nach Patentanspruch 1 oder 2, dadurch gekennzeichnet, daß der Münzstopper (6) als ein in eine Ausnehmung des Gehäuses (1) auswechselbar eingesetztes Flachstück ausgebildet ist.

4. Verschließvorrichtung nach mindestens einem der Patentansprüche 1 bis 3, dadurch gekennzeichnet, daß eine Münzeinwurfplatte (3) mit einem vertikalen, seitlich zugänglichen Münzeinwurfschlitz (32) auswechselbar quer zur Trennebene von zwei Gehäusehälften (1, 2) in diesen gehalten ist.

5. Verschließvorrichtung nach mindestens einem der Patentansprüche 1 bis 4, dadurch gekennzeichnet, daß ein Teil der Münzkanalwandung mit Zacken (26) versehen ist und der Fühleransatz (12) oben durch eine den oberen Münzkanal (22) begrenzende Zunge (18) überdeckt ist.

6. Verschließvorrichtung nach mindestens einem der Patentansprüche 1 bis 5, dadurch gekennzeichnet, daß die Ausnehmungen für die Aufnahme der Münzeinwurfplatte (3) in zwei Gehäuseteilen (1, 2) sowie die Münzrückgabe (28) und die Schloßaufnahmeorgane symmetrisch angeordnet sind, zur Verwendung der Verschließvorrichtung für Türen mit Links- oder Rechtsanschlag.

7. Verschließvorrichtung nach mindestens einem der Patentansprüche 1 bis 6, dadurch gekennzeichnet, daß im Gehäuse eine Einstecköffnung (20) für einen Handauslöser (14) vorhanden ist und diese Einstecköffnung (20) in einen gebogenen Kanal (21) übergeht, der im Bereich des Wippenarmes (11) endigt.

8. Verschließvorrichtung nach Patentanspruch 7, dadurch gekennzeichnet, daß der Handauslöser (14) einen Einsteckteil (15) mit einer radial angeordneten Öffnung für den Austritt eines zum Eindringen in den gebogenen Kanal (21) bestimmten flexiblen Stiftes (17) aufweist.

9. Verschließvorrichtung nach mindestens einem der Patentansprüche 1 bis 8, dadurch gekennzeichnet, daß auf der Außenseite des aus Aluminium bestehenden Gehäuses (1) im Bereich des oberen Münzkanales (22) ein Permanentmagnet befestigt ist zum Festhalten von eisenhaltigen, mißbräuchlich eingeworfenen Scheiben, und im Gehäuse ein Schlitz vorhanden ist, in welchen durch das Aufsichtspersonal ein den Magnetfluß kurzschließender Schieber einführbar ist.

## Claims

1. A coin-operated locking device for clothing lockers or the like whereof the lock is not brought into the locking state until a coin (8) has been inserted, wherein the key (29) is secured against withdrawal in the open state, a pivotable rocker (7) which locks a locking bolt (5) in its open position projects into the coin duct (22, 27), the rocker (7) can be pivoted into its non-locking position by the insertion of a coin and comprises in its upper part a clamping cam (13) which projects into the coin duct (22, 27) for holding back an inserted coin in a first stage, when the lock bolt (5) is moved into the locking position the rocker (7) carries out a pivoting movement allowing the coin (8) to drop down in a second stage, and the rocker (7), the movement whereof is linked to the movement of the locking bolt (5), has a coin clamping element (11) projecting into the coin duct (22, 27), which holds the coin (8) back in the second stage and releases it only after the locking bolt (5) has been moved back into the open position, wherein the rocker (7) has a locking nose (10) which engages in a recess (9) in the locking bolt when the locking bolt is in the open position, the rocker (7) has a sensor protruberance (12) which, after insertion of a coin, rests against a part (36) of the locking bolt made in the form of the arc of a circle, and which is located at a point offset from the locking nose (10) by approximately the pivot angle of the part (36) of the locking bolt, characterised in that on the side of the coin duct (22) opposite to the clamping cam (13) there is a coin-stopper (6) which narrows the duct and has a sloping surface (37) and a point (38), the coin (8) being held in the first stage between the sloping surface (37) and the clamping cam (13), and the projection on the rocker (7) being constructed in the form of an arm (11), the coin (8) resting between this arm and the point (38) in the second stage, the arm (11) being adapted so that the distance over which the coin (8) travels between the first stage and the second is less than the diameter of the coin.

2. A locking device according to patent claim 1, characterised in that the rocker (7) is approximately anchor-shaped, with a first arm which bears the clamping cam (13) and the sensor protruberance (12), and the arm (11) which forms the coin-supporting surface in the second stage and extends transversely to the first arm.

3. A locking device according to patent claim 1 or 2, characterised in that the coin-stopper (6) is made as a flat part which can be inserted interchangeably in a recess in the housing (1).

4. A locking device according to at least one of patent claims 1 to 3, characterised in that a coin insertion plate (3) with a vertical, laterally accessible coin insertion slot (32) is held in two halves (1, 2) of the housing transverse to the junction plane thereof.

5. A locking device according to at least one of patent claims 1 to 4, characterised in that a section of the coin duct wall is provided with serrations (26), and a projection (18) which defines the upper coin duct (22) extends over the top of the sensor protruberance (12).

6. A locking device according to at least one of patent claims 1 to 5, characterised in that the recesses for accomodating the coin insertion plate (3) in two housing parts (1, 2) and the coin return (28) and the lock accommodating elements are arranged symmetrically so that the locking device may be used for doore with lefthand or right-hand opening.

7. A locking device according to at least one of patent claims 1 to 6, characterised in that there is an insertion aperture (20) for a manual releasing device (14), and this insertion aperture (20) continues into a curved duct (21) which therminates in the vicinity of the rocker arm (11).

8. A locking device according to patent claim 7, characterised in that the manual releasing device (14) has an insertion part (15) with a radially disposed opening through which a flexible rod (17), adapted for penetration into the curved duct (21), can emerge.

9. A locking device according to at least one of patent claims 1 to 8, characterised in that on the outer face of the aluminium housing (1), in the vicinity of the upper coin duct (22), a permanent magnet is attached to retain improperly inserted iron-containing discs, and there is a slot in the housing into which supervisory personnel can introduce a disc which short-circuits the magnetic flux.

## Revendications

1. Dispositif de verrouillage actionné par pièces de monnaie pour armoires-vertiaires et similaires, dont la serrure ne peut être amenée en position de fermeture qu'après introduction d'une pièce de monnaie (8), la clé (29) ne pouvant être retirée en position d'ouverture, une bascule mobile (7) pivotant à l'intérieur du conduit de monnaie (22, 27) bloquant un verrou (5) dans sa position d'ouverture, la bascule (7) pouvant être portée en position de déverrouillage par introduction d'une pièce de monnaie, comportant dans sa partie supérieure une came de blocage (13) entrant dans le conduit de monnaie (22, 27) pour retenir la pièce introduite sur un premier palier, la bascule (7) exécutant, de par le mouvement du verrou (5) vers sa position de fermeture, un mouvement basculant faisant tomer la pièce (8) sur un deuxième palier, la bascule (7), reliée au mouvement du verrou (5), étant pourvue d'un dispositif (11) engagé dans le conduit pour retenir la pièce, retenant cette pièce (8) sur le deuxième palier et ne la libérant qu'après un mouvement de retour du verrou (5) dans la position d'ouverture, la bascule (7) étant pourvue d'une d'arrêt (10) coïncidant avec une encoche du verrou (9) en position d'ouverture, la bascule (7) présentant une butée (12) adhérant après introduction d'une pièce de monnaie à une partie du verrou profilée en arc cercle (36), située à l'opposé de la came d'arrêt (10) à un endroit décalé d'environ 90° par rapport à l'angle de rotation effectué par la partie courbe du verrou (36), dispositif caractérisé par la présence d'un taquet de bloquage (63) pour la pièce de monnaie rétrécissant le conduit (22) et situé en face de la came de blocage (13) présentent une surface oblique (37) ainsi qu'une pointe (38), la pièce étant retenue sur le premier palier entre la surface oblique (37) et la came de blocage (13), l'embout de la bascule (7) étant en forme de bras (11) afin de coopérer avec la pointe (38) pour retenir la pièce (8) au deuxième palier, le bras (11) étant disposé de telle façon que le chemin parcouru par cette pièce (8) entre le premier et le deuxième palier soit inférieur à son diamètre.

2. Dispositif de verrouillage selon la revendication 1, caractérisé en ce que la bascule (7) présente une forme proche d'une ancre, avec un premier bras portant la came de blocage (13) et la butée (12), et un deuxième bras perpendiculaire au premier (11) formant un point d'appui de la pièce de monnaie au deuxième palier.

3. Dispositif de verrouillage selon la revendication 1 ou 2, caractérisé par la forme plate, remplaçable du taquet de blocage de la pièce de monnaie (6) insérée dans une cavité du boîtier (1 ).

4. Dispositif de verrouillage selon l'une au moins des revendications 1 à 3, caractérisé en ce qu'un plateau d'introduction des pièces de monnaie (3) avec une fente verticale (32) accessible sur le côté, remplaçable par extraction perpendiculaire au plan de joint, est maintenu par les deux moitiés du boîtier (1, 2).

5. Dispositif de verrouillage selon l'une au moins des revendications 1 à 3, caractérisé en ce qu'une partie de la paroi du conduit de monnaie est pourvue de dentelures (26) et par le fait que la butée (12) est recouverte dans sa partie supérieure par une languette (18) limitant le conduit de monnaie supérieur (22).

6. Dispositif de verrouillage selon l'une au moins des revendications 1 à 5, caractérisé en ce que les cavités recevant le plateau d'introduction des pièces de monnaie (3) sont disposées dans deux parties du boîtier (1, 2) et que le dispositif de restitution de la pièce de monnaie (28) et les organes recevant la serrure sont disposés sym- métriquement, permettant ainsi l'utilisation du dispositif de verrouillage pour les portes à ouverture à gauche et à ouverture à droite (à battée gauche et à battée droite).

7. Dispositif de verrouillage selon l'une au moins des revendications 1 à 6, caractérisé en ce que le boîtier est pourvu d'une ouverture à mortaise (20) pour un déclencheur manuel (14), cette ouverture à mortaise (20) étant raccordée à un conduit courbe (21) qui aboutit dans la zone du bras de la bascule (11).

8. Dispositif de verrouillage selon la revendication 7, caractérisé en ce que le déclencheur manuel (14) présente une partie enfichable (15) avec une ouverture de coupe radiale pour la sortie d'une broche flexible (17) destinée à l'introduction dans le conduit courbe (21).

9. Dispositif de verrouillage selon l'une au moins une des revendications 1 à 8, caractérisé par la présence d'un aimant permanent fixé à l'extérieur du boîtier en aluminium (1) à hauteur du conduit de monnaie supérieur (22) pour retenue les pièces ferreuses introduites abusivement, et par la présence d'une fente dans le boîtier permettant au personnel de surveillance d'introduire une barre coupant le flux magnétique.
